# EUROPÄISCHE PATENTSCHRIFT

(11) **EP 0 110 271 B1**
(45) Veröffentlichungstag und Bekanntmachung des Hinweises auf die Patenterteilung: **07.08.1985**
(21) Anmeldenummer: 83111586.0
(22) Anmeldetag: 19.11.1983
(51) Int. Cl.: D04B 25/06, D04B 27/06

(54) **Häkelwerkzeuge zur Herstellung von Bändern auf einer Häkelgalonmaschine**
Crocheting tool for manufacturing ribbons on a galloon crocheting machine
Outil à crocheter pour la fabrication de rubans à un métier à crocheter pour galons

(30) Priorität: 27.11.1982 DE 3244014
(43) Veröffentlichungstag der Anmeldung: 13.06.1984
(73) Patentinhaber: Berger, Johann, D-73553 Alfdorf (DE); Berger, Josef, D-7070 Schwäbisch Gmünd-Grossdeinbach (DE)
(72) Erfinder: Berger, Johann, D-73553 Alfdorf (DE); Berger, Josef, D-7070 Schwäbisch Gmünd-Grossdeinbach (DE)
(74) Vertreter: Schroeter, Helmut

## Beschreibung

Die Erfindung bezieht sich auf Häkelwerkzeuge zur Herstellung von Bändern auf einer Häkelgalonmaschine.

Mit bekannten Häkelgalonmaschinen lassen sich Bänder auf bis zu sechs Häkelnadeln je Zentimeter Arbeitsbreite herstellen. Allenfalls Einzelmuster lassen sich noch auf acht Häkelnadeln je Zentimeter fertigen, nicht aber größere Bandmengen im Dauerbetrieb.

Es ist zwar möglich, Bänder auf acht oder mehr Häkelnadeln je Zentimeter Arbeitsbreite auf Raschelmaschinen herzustellen. Raschelmaschinen haben jedoch den sechs- bis achtfachen Anschaffungspreis einer Häkelgalonmaschine. Außerdem haben sie eine Mindestarbeitsbreite von 2 bis 3 m. Für eine rationelle Produktion muß eine größere Anzahl von Bändern nebeneinander hergestellt werden, damit die ganze Arbeitsbreite ausgenutzt wird. Dies bedeutet eine relativ hohe Aufrüstzeit. Raschelmaschinen sind daher rationell nur zur Herstellung großer Mengen von Bändern einsetzbar. Für kleinere Mengen ist die Verwendung einer Häkelgalonmaschine wirtschaftlich vorzuziehen. Sie hat auch nur eine Arbeitsbreite von 35 bis 80 cm.

Außerdem ist es möglich, Bänder mit acht oder mehr Fäden je Zentimeter Breite auf Flechtmaschinen herzustellen. Man erzielt auf Flechtmaschinen jedoch nur etwa ein Sechstel des Ausstoßes an Bändern pro Zeiteinheit, verglichen mit der Herstellung auf Häkelgalonmaschinen.

Durch eine einzige Häkelgalonmaschine kann man 20 Flechtmaschinen mit je zwei Flechtstellen oder vier Webautomaten mit je vier Webstellen ersetzen, was die wirtschaftliche Bedeutung der Verwendung von Häkelgalonmaschinen zeigt.

Während auf Häkelgalonmaschinen bei der Herstellung elastischer Bänder die elastischen Fäden unmittelbar bei der Bandherstellung selbst umhäkelt werden, muß eine Flechtmaschine mit bereits umsponnenen elastischen Fäden beliefert werden. Ferner benötigt eine Flechtmaschine für ihre Klöppel relativ kleine Spulen, die ein ständiges Umspulen erforderlich machen.

Auch durch einen Webvorgang lassen sich keine preiswerten elastischen Bänder erzielen, denn auch die Webmaschine muß mit bereits umsponnenen elastischen Fäden beliefert werden.

Bekannte Häkelgalonmaschinen eignen sich jedoch nicht für die Herstellung größerer Mengen von Bändern auf mehr als sechs Häkelnadeln, d. h. mit mehr als sechs elastischen Fäden je Zentimeter Breite. Hierzu sind weder die Anordnung und Führung der Häkelnadeln geeignet, noch die bekannten Lochnadeln zur Zuführung elastischer Fäden.

Bei bekannten Häkelgalonmaschinen sind die Enden der Schäfte der Häkelnadeln in eine Klemmvorrichtung der Nadelbarre fest eingespannt. Die relativ weit vorstehenden freien Enden der Häkelnadel werden in dem Kamm einer Abschlagschiene, die mit der Nadelbarre verbunden ist, hin und her bewegt.

Die Nadelschäfte haben notwendigerweise Spiel zwischen den Zinken des Nadelkammes. Da die Nadelköpfe beim Häkelvorgang zeitweise relativ weit aus dem Nadelkamm vorstehen müssen, können sich die Häkelnadeln zudem seitlich verbiegen. Dies führt dazu, daß gelegentlich Kettfäden nicht in die richtigen sondern in benachbarte Nadelköpfe eingelegt werden, wie auch dazu, daß einzuwirkende, insbesondere elastische Fäden nicht in die richtige Lücke zwischen Häkelnadeln sondern daneben eingelegt werden. In solchen Fällen können keine einwandfreien Mascnenstäbchen mehr gebildet werden.

Die Häkelnadeln verschleißen durch die fortlaufendende Hin- und Herbewegung innerhalb des Nadelkammes. Bei einer Maschine, die an Werktagen in je zwei Schichten arbeitet und pro Minute 800 Umdrehungen, d. h. Hin- und Herbewegungen der Häkelnadeln ausführt, müssen die Häkelnaldeln etwa alle zwei Monate ausgewechselt werden. Unangenehm macht sich außerdem bemerkbar, daß die Häkelnadeln durch die Reibung von Stahl auf Stahl aufgerauht werden, was zu einem ungleichmäßigen Maschenbild der erzeugten Bänder führt.

Durch die vorliegende Erfindung sollen die Häkelwerkzeuge einer Häkelgalonmaschine so ausgebildet werden, daß Bänder auf mehr Häkelnadeln je cm Arbeitsbreite als nach dem Stand der Technik hergestellt werden können, insbesondere auf mindestens zehn Häkelnadeln je Zentimeter Breite. Gleichwohl sollen die Häkelnadein zum Verarbeiten elastischer Fäden geeignet sein. Ferner sollen die Häkelnadeln gegen Verschleiß geschützt werden.

Diese Aufgabe wird durch die Erfindung nach Anspruch 1 gelöst. (Im folgenden wird auf den Wortlaut der Ansprüche Bezug genommen.)

Im Gegensatz zum Stand der Technik sind die Schäfte der Häkelnadeln nicht mehr in einem Kamm der Abschlagschiene geführt.

Vielmehr bewegen sie sich dicht oberhalb einer freien Kante der Abschlagschiene hin und her. Die Häkelnadeln sind in einer Klemmvorrichtung untergebracht, die mit der Nadelbarre hin und her bewegt wird. Die Nadelschäfte sind bis relativ weit gegen den Nadelkopffest eingespannt, so daß ihre freibleibenden- Arbeitsbereiche sich nicht mehr in störendem Maße seitlich verbiegen können. Jegliches Spiel, wie zwischen den Zinken der vorbekannten Nadelkämme, wird ausgeschaltet. (Unter « Arbeitsbereich » einer Nadel soll der Bereich verstanden werden, auf dem Schlaufen der zu bildenden Maschen hin und her wandern müssen.)

Dadurch, daß die Arbeitsbereiche der Häkelnadeln nicht mehr zwischen den Zinken eines Kammes der Abschlagschiene hin und her wandern, sondern sich frei oberhalb der freien Kante der Abschlagschiene bewegen, entfällt jegliche Reibung an der Abschlagschiene. Die Häkelnadeln haben eine wesentlich höhere Lebensdauer, nämlich mehr als ein Jahr verglichen mit zwei Monaten bei dem oben genannten Beispiel. Darüberhinaus ergibt sich die erfreuliche Wirkung, daß die Häkelnadeln nicht nur nicht aufgerauht sondern durch die zu verarbeitenden Fäden poliert werden. Es zeigt sich, daß das Maschenbild der erzeugten Bänder im Läufe der ersten Wochen nach dem Einspannen neuer Häkelnadeln gleichmäßiger und sauberer wird.

### Weiterbildungen der Erfindung

Nach Anspruch 2 können die Schäfte der Häkelnadeln einzeln unter Preßpassung, d. h. spielfrei in Nuten der Klemmvorrichtung untergebracht werden. Statt dessen können Häkelnadeln nach Anspruch 3 auch unter Zwischenlage von Abstandsblechen gegeneinander gepreßt in die Klemmvorrichtung gesetzt werden.

Wie in Anspruch 4 ausgeführt, ist es bei Häkelgalonmaschinen bekannt, die Schäfte von Häkeinadeln in die Klemmvorrichtung dadurch einzuspannen, daß in einer Rinne der Klemmvorrichtung ein Klemmschieber untergebracht ist, der die gleiche Nadelteilung hat wie der Unterteil der Klemmvorrichtung. Er läßt sich quer zu den Schäften der Häkelnadeln verschieben und dient dazu, die Häkelnadeln gegenüber dem Unterteil festzuspannen. Durch eine Weiterbildung der Erfindung lassen sich statt einzelner Häkelnadeln jeweils Gruppen von Häkelnadeln einspannen, wozu die Ausnehmungen im Unterteil und im Klemmschieber entsprechend breit gemacht werden. Hierdurch wird besonders zuverlässig erreicht, daß jegliches seitliche Spiel zwischen den Häkelnadeln vermieden wird, und die Schäfte der Hakelnadeln sich gegenseitig seitlich versteifen, so daß sich kein Schaft verbiegen kann. Lediglich in den Arbeitsbereichen ist noch eine Biegung möglich. Diese ist aber so klein, daß sie einem zuverlässigen Einlegen von Kettfäden und gegebenenfalls von elastischen Fäden nicht im Wege steht.

Häkelnadeln, die für eine derartige Klemmvorrichtung geeignet sind, benötigen nur gerade auslaufende Schäfte, also keinen Haken am Schaftende, was die Herstellung der Häkelnadeln vereinfacht und verbilligt.

Die Häkelnadeln können innerhalb jeder Gruppe einzeln eingelegt werden. Wird der Klemmschieber innerhalb der Rinne nach Einlegen von Nadelgruppen verschoben und gegen die Nadelschäfteverklemmt, so werden dadurch die Häkelnadeln gruppenweise zusammengehalten.

Bei der Herstellung elastischer Bänder bedingt die Anordnung von zehn oder mehr Häkelnadeln je Zentimeter Arbeitsbreite eine andere Zuführung der elastischen Fäden als nach dem Stand der Technik. Üblich sind für diesen Zweck einzelne Lochnadeln, durch deren Ösen die elastischen Fäden geführt werden. Bei einer Teilung von zehn und mehr elastischen Fäden je Zentimeter stünde für die einzelne Lochnadel nur noch eine Dicke von ca. 0,3 mm zur Verfügung, da auch noch Platz für die elastischen Fäden verbleiben muß, die sich S-förmig durch die Ösen der Lochnadeln bewegen müssen.

Entsprechend einer Weiterbildung der Erfindung nach Anspruch 5, für die auch selbständiger Schutz geltend gemacht wird, kann man je ein Paket Lochnadeln durch einen Kamm ersetzen, in dessen Schlitzen die elastischen Fäden geführt werden. Hierdurch vermeidet man eine seitliche Verbiegung einzelner dünner Lochnadeln. Ferner entfällt das mühsame Einfädeln der elastischen Fäden in die Ösen der Lochnadeln. Schließlich vermeidet man die S-förmige Umlenkung der elastischen Fäden an den Ösen und die dadurch entstehende Reibung. Diese Reibung führt bekannterweise zum Aufrauhen der elastischen Fäden und dadurch zu einer Herabsetzung ihrer Bruchfestigkeit.

Die bekannten Lochnadeln, die zum Einlegen der elastischen Fäden dienen, werden nach dem Stand der Technik gemeinsam mit den Einlegern für die Schußfäden (Schußfadenführern) auf und ab bewegt. Diese Auf- und Abbewegung ist jedoch nur für die Schußfadeneinleger selbst, nicht aber für die Zuführorgane für die elastischen Fäden erforderlich. Nach Anspruch 6 können daher die Kämme auf gleichbleibender Höhe gegenüber der Abschlagschiene angeordnet werden, so daß sie lediglich gemäß Anspruch 5 eine seitliche Hin- und Herbewegung ausführen. Hierdurch wird die Reibung an den elastischen Fäden vermindert.

Noch wichtiger ist folgendes : Da elastische Fäden nicht endlos sind, müssen sie angeknotet werden. Die bekannten Lochnadeln bewegen sich relativ schnell auf und ab, während die elastischen Fäden wesentlich langsamer zugeführt werden. Würden auch die Kämme sich auf-und abbewegen, so müßte jeder Knoten sich, bis er mit verhäkelt ist, 20 bis 30 mal innerhalb eines Kammes auf- und abbewegen und vor allem über dessen obere und untere Kante laufen. Hierbei können Knoten aufreißen, was einen Stillstand der Maschine und Produktionsausfall nach sich zieht. Außerdem würde durch die sich sprungartig erhöhende Reibung beim Einlauf eines Knotens in einen Kamm sich die Spannung des elastischen Fadens sprungartig erhöhen, was zu einem ungleichmäßigen Maschenbild führen wü rde.

_ Nach Anspruch 7 können mehrere Kämme in Reihe angeordnet und gegenüber den Häkelnadeln justierbar sein, so daß die Nuten der Kämme einwandfrei gegenüber den in die Klemmvorrichtung eingespannten Häkelnadeln justiert werden können.

- Ausführungsbeispiele mit weiteren Merkmalen der Erfindung werden im folgenden anhand der Zeichnung beschrieben.
Figur 1 ist eine Prinzipdarstellung von nach der Erfindung vorgesehenen Häketwerkzeugen einer Häkelgalonmaschine, teils im Querschnitt, teils in Seitenansicht.
Figur 2 zeigt entsprechend einer ersten Ausführungsform der Erfindung Häkelnadeln mit ihrer Haltevorrichtung und eine zugehörige Abschlagvorrichtung im Querschnitt.
Figur 3 zeigt für die gleiche Ausführungsform eine Klemmvorrichtung für Gruppen von Häkelnadeln bei abgehobenem Klemmdeckel, wobei nur eine Gruppe von Häkelnadeln dargestellt ist.
Figur 4 und 5 zeigen die vorderen Teile einer Gruppe von vier Häkelnadeln und ihre Arbeitsbereiche in Seitenansicht bzw. Draufsicht.
Figur 6 zeigt in Seitenansicht mehrere nebeneinander angeordnete Kämme.
Figur 7 zeigt die Kämme in Stirnansicht, sowie eine Führung elastischer Fäden und eines elastischen Bandes.
Figur 8 zeigt im Querschnitt entsprechend Figur 2 eine andere Ausführungsform der Erfindung mit einer abweichenden Klemmvorrichtung.
Figur 9 ist eine Draufsicht auf einen Ausschnitt des Unterteils der Klemmvorrichtung nach Figur 8.

Wie Figur 1 zeigt, sind folgende bekannten Häkelwerkzeuge vorgesehen: Gruppen von Lochnadeln 2 zum Zuführen von Kettfäden 4 ; ein vorderer röhrchenförmiger Schußfadenführen 14 zum Zuführen des vorderen Schußadens 17 sowie ein hinterer röhrchenförmiger Schußfadenführen 15 zum Zuführen des hinteren Schußfadens 18.

Gemäß Einzelheiten der vorliegenden Erfindung werden Gruppen von Häkelnadeln 10 oder einzelne Häkelnadeln in eine Klemmvorrichtung 12 oder 12 nach der Erfindung eingespannt. Falls erwünscht werden elastische Fäden 8 durch Kämme 6 zugeführt.

Bei der Herstellung mehrerer elastischer Bänder, die an mehreren Arbeitsstellen nebeneinander erzeugt werden, werden durch die Kämme 6 Gruppen von elastische Fäden 8 der Arbeitsstelle zugeführt. Die vorderen und die hinteren Schußfadenführer 14 bzw. 15 legen durch Versetzung von vorn nach hinten in der Zeichnung je einen Schußfaden quer über jeweils eine Gruppe von elastischen Fäden 8. Die Gruppen von Lochnadeln 2 legen je eine Gruppe von Kettfäden 4 abwechselnd von rechts und von links in die Köpfe der Häkelnadeln 10. Zusammen mit der Hin- und Herbewegung der Häkelnadeln wird unter Mitwirkung einer Abschlagschiene 20 nebeneinander eine Gruppe von Maschen gebildet, die die elastische Fäden einschließen und mit den Schußfäden verbinden. Die fertigen elastischen Bänder 22 werden nach unten zwischen der Abschlagschiene 20 und einer Rückhalteschiene 24 in Richtung eines Pfeils 26 abgezogen.

Figur 2 und 3 zeigen eine Ausführungsform einer Klemmvorrichtung, durch die Gruppen von Häkelnadeln eingespannt werden können. Die Klemmvorrichtung 12 hat einen plattenartigen Unterteil 28 und einen Klemmdeckel 30. In der Draufsicht von Figur 3 erkennt man im Unterteil vier zueinander parallele Nadelbetten 32, die einen ebenen Boden 3 und dazu rechtwinklig verlaufende Seitenwände 36 haben. Alle vier Nadelbetten verlaufen parallel zueinander. Jedes hat eine ausreichende Breite zur Aufnahme einer Gruppe von Häkelnadeln 10. Nur in dem einen der Nadelbetten wurde eine Gruppe von nur sechs Häkelnadeln 10 dargestellt. Jedes Nadelbett kann jedoch auch mehr Häkelnadeln aufnehmen.

Sollen mehrere einzelne Häkelnadeln 10 dicht nebeneinander in die Nadelbetten eingeiegt werden, so wird die Klemmvorrichtung noch mit einem Klemmschieber 38 ausgerüstet, der rechteckigen Querschnitt hat und in einer rechteckigen Rinne 40 im Unterteil quer zu den Häkelnadeln 10 verschiebbar untergebracht ist. Auch der Klemmschieber hat breite Nadelbetten, die hier mit 42 bezeichnet sind und ebenfalls einen ebenen Boden und dazu rechtwinklig angeordnete Seitenwände haben. Die Nadelbetten 34 und 42 von Unterteil und Klemmschieber werden in ein und demselben Arbeitsgang gefräst, so daß beide Gruppen von Nadelbetten gleiche Breiten und gleiche gegenseitige Abstände haben. Der Klemmschieber 38 läßt sich mit Hilfe einer Spannschraube 44 gegen eine am Unterteil befestigte Platte 45 ziehen. Dadurch werden die Gruppen von Häkelnadeln 10 von der in Figur 3 oberen Berandung der Nadelbetten 42 des Klemmschiebers 38 gegen die in Figur 3 unteren Berandungen der Nadelbetten 32 des Unterteils gedrückt und damit fest eingeklemmt. Schließlich wird der Klemmdeckel 30 mit Hilfe von Schraubbolzen 46 gegenüber dem Unterteil 28 und den Schäften 50 der Häkelnadeln 10 festgeschraubt. Die Schäfte der Häkelnadeln 10 sind somit sowohl seitwärts wie auch von oben nach unten festgelegt. Eine Bewegung irgendwelcher Art der Schäfte gegeneinander wie eine Verbiegung der Schäfte ist nicht mehr möglich.

Wie Figur 4 und 5 zeigen, haben die Häkelnadeln 10 je einen Schaft 50, von dem nur der rechte Teil dargestellt ist, und einen Arbeitsbereich 52. der die Schlaufen der zu bildenden Maschen aufnimmt. Dieser Arbeitsbereich kann eine geringere Breite haben als der Schaft 50.

Statt Häkelnadeln dieser Ausführungsform können auch Häkelnadeln verwendet werden, deren Arbeitsbereiche die gleiche Breite wie die Schäfte haben. In diesem Falle müssen zwischen die Schäfte links (in Figur 2) vor den Arbeitsbereichen Abstandsbleche eingefügt werden.

Will man nicht einzelne Häkelnadeln in die Nadelbetten (32) Klemm-vorrichtung einfügen, so kann man Häkelnadeln zu Gruppen zusammenfassen, was durch Verlöten oder Eingießen in eine später erstarrende Masse geschehen kann. Die Masse kann eine Bleilegierung sein oder aus Kunststoff bestehen. Verwendet man auf diese Weise hergestellte Nadelpakete, also Gruppen schon fest zusammengefaßter Häkelnadeln, so kann die Klemmvorrichtung (12) einfacher als beschrieben ausgestaltet werden. Es erübrigen sich der Klemmschieber 38, die Rinne 40 und die Spannschraube 44.

Wie Figur 2 zeigt, ist die Klemmvorrichtung an der Nadelbarre 60 der Häkelgalonmaschine befestigt und wird mit dieser in Richtung des Doppelpfeils 62 hin- und herbewegt. Die Abschlagschiene 20 ist an der maschinenfesten Haupttraverse 64 der Häkelgalonmaschine befestigt. Sie reicht nach oben bis dicht unter die Häkelnadeln 10 und endet dort mit einer geraden Kante 66.

Figur 6 und 7 zeigen im einzelnen die Anordnung zur Zuführung der elastischen Fäden. Jeder Kamm 6 hat einen plattenartigen Teil 70, der an seinem in den Figuren unteren Rande eine im Querschnitt annähernd dreickige wulstartige Verdickung 72 hat. In diese Verdickung sind Schlitze 74 eingefräst, deren Grund 75 unter einem Abstand a parallel zur Oberfläche 76 des plattenartigen Teils 70 verläuft. Die Teilung der Schlitze ist die gleiche, wie die der eingespannten Hähelnadein. Bei einer Zehnerteilung werden zehn Schlitze je Zentimeter eingefräst. Sowohl die Schlitze wie die dazwischen verbleibenden Stege 78 haben dann eine Breite von etwa 0,5 mm.

Nebeneinander sind mehrere Kämme 6 angeordnet. Jeder hat so viel Schlitze, wie ein Band elastische Fäden 8 aufnehmen soll. Die Kämme sind gegeneinander justierbar und werden auf die eingeklemmten Häkelnadeln ausgerichtet.

Die elastischen Fäden 8 werden von Zuführwalzen 80 und 82 zugeführt, deren Drehzahlen etwa das Verhältnis 1 : 3 haben, so daß die elastischen Fäden gespannt werden. Die Fäden umlaufen dann eine Umlenkwalze 84 und laufen durch die Schlitze 74. An der Arbeitsstelle 86 werden elastische Bänder 87 gebildet, die dann von Abzugwalzen 88 abgezogen werden. Die Drehzahlen der Zuführwalzen 82 und der Abzugwalzen 88 verhalten sich etwa wie 3 :4. Die elastischen Fäden 8 und die elastischen Bänder 87 erhalten also eine zusätzliche Spannung, wordurch die elastischen Fäden am Grund 75 der Schlitze 74 gehalten werden.

Die Kämme 6 sind an einer Führungsschiene der Häkelgalonmaschine seitwärts justierbar angebracht und werden mit der Führungsschiene seitwärts um je eine Nadelteilung hin und her versetzt. Die elastischen Fäden werden nur wenig umgelenkt, und die Kämme bewegen sich nicht in Längsrichtung der elastischen Fäden, so daß die Reibung stark vermindert wird. Knoten innerhalb der zugeführten elastischen Fäden brauchen jeden Kamm nur einmal von oben nach unten zu durchlaufen. Die Fadenführer 14 und 15 (Figur 1) werden in bekannter Weise in Längsrichtung der Kämme sowie aufwärts und abwärts bewegt.

Figur 8 und 9 zeigen eine andere Ausführungsform der Klemmvorrichtung und der Häkelnadeln 10' haben ein rückwärtiges umgebogenes Ende 90. Dementsprechend ist der Klemmdeckel 30' weniger breit als der nach Figur 2. Das rückwärtige Ende des Klemmdeckels 30' hält das Nadelende 90 fest. Der Klemmdeckel drückt, wie an sich bekannt, nur mit seinem vorderen und mit seinem rückwärtigen Rande (rechts bzw. links in Figur 8) gegen die Nadelschäfte. Das gleiche gilt für den Klemmdeckel 30 nach Figur-2.

Wie Figur 9 zeigt, hat der Unterteil 28' ein Nadelbett mit schmalen Nuten 92, deren Breite so bemessen ist, daß die Häkelnadeln nur mit einigem Kraftaufwand, d. h. unter Preßpassung in die Nuten eingefügt werden können. Je zwei Nuten 92 sind durch einen Steg 94 gleicher Breite voneinander getrennt. Bei zehn Nadeln je Zentimeter Breite haben die Nadelschäfte 50' die Nuten 92 und die Stege 94 Breiten von je etwa 0,5 mm. Die genauen Maße ergeben sich aus der Forderung, daß eine Preßpassung erzielt werden muß. Die Arbeitsbereiche 52' der Häkelnadeln haben hier die gleiche Breite wie die Schäfte 50'.

Wichtig für alle Ausführungsbeispiele der Erfindung ist, daß die Schäfte 50' der Häkelnadeln über eine Länge eingespannt sind, die größer ist als die halbe Länge der Nadeln. Hat eine Häkelnadel eine Länge von 77 mm, so werden davon 47 bis 49 mm eingespannt.

Die in Figur 9 dargestellten Nuten 92 erstrecken sich in gleicher Teilung über die gesamte Länge des Unterteils 28' der Klemmvorrichtung mit Ausnahme derjenigen Stellen, die zum Einführen der Schraubbolzen 46 (Figur 2) freibleiben müssen. Je nach der Breite der gewünschten Bänder und nach der Anzahl ihrer elastischen Fäden werden mehr oder weniger Häkelnadeln zu je einer Gruppe zusammengefaßt. Je einer dieser Gruppen wird dann einer der in Figur 6 dargestellten Kämme 6 und eine Gruppe von Lochnadeln 2 (Figur 1) zugeordnet. Sowohl die Kämme wie auch die Gruppen von Lochnadeln werden gegenüber den eingespannten Häkelnadeln seitwärts justiert, d. h. in Längsrichtung der Klemmvorrichtung 28 oder 28'.

### Bezugszeichen

## Patentansprüche

1. Häkelwerkzeuge zur Herstellung von Bändern auf einer Häkelgalonmaschine, gekennzeichnet durch folgenden Merkmale :
a) die Nadelbarre (60) der Häkelgalonmaschine weist eine Klemmvorrichtung (12, 12') auf, in die die Schäfte (50, 50') der Häkelnadeln (10, 10') über mehr als die halbe Nadellänge eingeklemmt sind ;
b) anstelle eines Abschlagkammes ist eine maschinenfeste Abschlagschiene (20) mit einer freien geraden Kante (66) vorgesehen, wobei die Kante den aus der Klemmvorrichtung vorstehenden Teilen der Häkelnadeln dicht aber spielfrei benachbart ist.

2. Häkelwerkzeuge nach Anspruch 1, dadurch gekennzeichnet, daß die Schäfte (50') der Häkelnadeln (10') einzeln unter Preßpassung in Nuten (92) der Klemmvorrichtung (12') eingesetzt sind. (Figur 8 und 9).

3. Häkelwerkzeuge nach Anspruch 1, dadurch gekennzeichnet, daß die Schäfte der Häkelnadeln unter Zwischenlage von Abstandsblechen spielfrei in die Klemmvorrichtung eingesetzt sind.

4. Häkelwerkzeuge nach Anspruch 1 mit folgenden Merkmalen :
a) Die Klemmvorrichtung hat einen plattenartigen Unterteil (28) mit mindestens einem Nadelbett und einen Klemmdeckel (30), der gegen die Häkelnadeln und den Unterteil (28) festklemmbar ist ;
b) im Unterteil (28) der Klemmvorrichtung ist eine rechtwinklig zu den Nadelbetten verlaufende Rinne (40) vorgesehen ;
c) ein mit seinem Querschnitt in die Rinne passender Klemmschieber (38) hat Nadelbetten (42), die unter gleichen Abständen angeordnet sind wie die im Unterteil vorgesehenen Nadelbetten (32) ; j
d) es ist eine Spannvorrichtung vorgesehen, die zum Verschieben des Klemmschiebers (38) in Längsrichtung der Rinne (40) und damit zum Einspannen der Häkelnadeln dient,
dadurch gekennzeichnet, daß zum Einspannen mindestens einer Gruppe von Häkelnadeln (10) die Nadelbetten (32) im Unterteil (28) und im Klemmschieber (38) je die Form einer flachen Ausnehmung mit ebenem Boden haben, die breiter ist als mindestens drei Schäfte (50).

5. Häkelwerkzeuge zur Herstellung von Bändern auf einer Häkelgalonmaschine, insbesondere nach einem der vorangehenden Ansprüche, mit einer Vorrichtung zur Zuführung elastischer Fäden, gekennzeichnet durch folgende Merkmale :
a) die Vorrichtung hat mindestens einen kammartigen Teil (Kamm 6) mit zueinander parallelen Schlitzen (74) für die elastischen Fäden ;
b) die Teilung der Schlitze des Kammes ist die gleiche wie die Teilung der eingeklemmten Häkelnadeln (10) ;
c) eine Betätigungsvorrichtung für den Kamm ist so ausgebildet, daß sie diesem im Arbeitsrhythmus der Häkelgalonmaschine einen seitlichen Versatz um je eine Nadelteilung, abwechselnd nach links und nach rechts, verleiht.

6. Häkelwerkzeuge nach Anspruch 5, dadurch gekennzeichnet, daß der Kamm auf gleichbleibender Höhe gegenüber der Abschlagschiene angeordnet ist.

7. Häkelwerkzeuge nach Anspruch 5 oder 6, dadurch gekennzeichnet, daß mehrere Kämme (6) in Reihe angeordnet und gegenüber den eingespannten Häkelnadeln (10, 10') justierbar sind.

8. Häkelwerkzeuge nach einem der Ansprüche 5 bis 7, dadurch gekennzeichnet, daß der Kamm (6) als im wesentlichen plattenartiger Teil (70) ausgebildet ist, der an seinem einen Längsrande eine wulstartige Verdickung (72) hat, und daß die Schlitze (74) in der Verdickung vorgesehen sind und quer zu dieser verlaufen.

9. Häkelwerkzeuge nach Anspruch 8, dadurch gekennzeichnet, daß die wulstartige VerdicKung (72) einen im wesentlichen dreieckigen Querschnitt hat, derart, daß die Stärke der Verdickung gegen den Längsrand des plattenartigen Teils (70) zunimmt.

10. Häkelwerkzeuge nach Anspruch 8 oder 9, dadurch gekennzeichnet, daß der Grund (75) der Schlitze einen Abstand (a) von einer Oberfläche (76) des plattenartigen Teils hat.

## Claims

1. Crochet tools for producing bands on a crochet galloon machine, characterised by the following features :
a) The needle bar (60) of the crochet galloon machine has a clamp device (12.12') in which the stems (50, 50') of the crochet needles (10, 10') are clamped over more than half the length of the needle ;
b) instead of a knocking-over comb there is provided a knocking-over bar (20) which is fastened to the machine and has a free straight edge (66) which adjoins closely but without play those parts of the crochet needles which project out of the clamp device.

2. Crochet tools according to Claim 1, characterised in that the stems (50') of the crochet needles (10') are fitted individually with a press fit in slots (92) in the clamp device (12'). (Figures 8 and 9).

3. Crochet tools according to Claim 1, characterised in that the stems of the crochet needles are inserted into the clamp device without play, with the interposition of spacers.

4. Crochet tools according to Claim 1, with the following features :
a) The clamp device has a plate-like bottom part (28) with at least one needle bed and one clamp cover (30) which is adapted to be clamped fast against the crochet needles and the bottom part (28) ;
b) In the bottom part (28) of the clamp device a channel (40) extending at right angles to the needle beds is provided ;
c) A clamp slide (38), the cross-section of which fits into the channel, has needle beds (42) which are disposed with the same spacing as the needle beds (32) provided in the bottom part ;
d) A clamp device is provided which serves to move the clamp slide (38) in the longitudinal direction of the channel (40) and thus to clamp the crochet needles,
characterised in that for the clamping of at least one group of crochet needles (10) the needle beds (32) in the bottom part (28) and in the clamp slide (38) each have the form of a shallow recess which has a flat bottom and which is wider than at least three stems (50).

5. Crochet tools for producing bands in a crochet galloon machine, particularly in accordance with one of the preceding claims, with a device for feeding elastic threads, characterised by the following features :
a) The device has at least one comb-like part (comb 6) having slits (74) parallel to one another for the elastic threads ;
b) The pitch of the slits in the comb is the same' as the pitch of the clamped crochet needles (10) ;
c) An operating device for the comb is so constructed that it imparts to the latter, in the working rhythm of the crochet galloon machine, a lateral displacement by one needle division at a time, alternately to the left and to the right.

6. Crochet tools according to Claim 5, characterised in that the comb is disposed at a uniform height relative to the knocking-over bar.

7. Crochet tools according to Claim 5 or 6, characterised in that a plurality of combs (6) are disposed serially and are adjustable relative to the clamped crochet needles (10, 10').

8. Crochet tools according to one of Claims 5 to 7, characterised in that the comb (6) is in the form of a substantially plate-like part (70) which on one longitudinal edge has a bead-like thickening (72), and that the slits (74) are provided in the thickening and extend transversely to the latter.

9. Crochet tools according to Claim 8, characterised in that the bead-like thickening (72) has a substantially triangular cross-section, in such a manner that the thickening increases in the direction of the longitudinal edge of the plate-like part (70).

10. Crochet tools according to Claim 8 or 9, characterised in that the bottom (75) of the slits is at a distance (a) from a surface (76) of the plate-like part.

## Revendications

1. Outils à crocheter pour la fabrication de rubans sur un métier à crocheter pour galons, caractérisés par les points suivants :
a) la barre d'aiguilles (60) du métier à crocheter pour galons présente un dispositif de blocagé (12, 12') dans lequel les tiges (50, 50') des aiguilles à filet (10, 10') sont enserrées sur plus de la moitié de la longueur de l'aiguille ;
b) au lieu d'un peigne d'abattage est prévue une barre d'abattage (20) solidaire du métier, présentant un bord libre rectiligne (66), le bord étant très proche, mais sans jeu, des parties des aiguilles à filet qui dépassent hors du dispositif de blocage.

2. Outils à crocheter selon la revendication 1, caractérisés en ce que les tiges (50') des aiguilles à filet (10') sont insérées individuellement, avec ajustement serré, dans des rainures (92) du dispositif de blocage (12') (figures 8 et 9).

3. Outils à crocheter selon la revendication 1, caractérisés en ce que les tiges des aiguilles à filet sont insérées sans jeu dans le dispositif de blocage avec interposition de plaques d'espacement.

4. Outils à crocheter selon la revendication 1, présentant les particularités suivantes :
a) le dispositif de blocage présente une partie inférieure en forme de plaque (28) munie d'au moins une fonture et un couvercle de blocage (30) qui peut être bloqué contre les aiguilles à filet et la partie inférieure (28) ;
b) dans la partie inférieure (28) du dispositif de blocage est prévue une gouttière (40) dirigée perpendiculairement aux fontures ;
c) un coulisseau de blocage (38) s'adaptant par sa section dans la rainure présente des fontures (42) qui sont disposées avec les mêmes espacements que les fontures (32) prévues dans la partie inférieure ;
d) il est prévu un dispositif de serrage qui sert à faire coulisser le coulisseau de blocage (38) dans la direction longitudinale de la gouttière (40) et donc à enserrer les aiguilles à filet,
caractérisé en-ce que pour enserrer au moins un groupe d'aiguilles à filet (10), les fontures (32) de la partie inférieure (28) et du coulisseau de blocage (38) ont chacune la forme d'un évidement plat à fond plan qui est plus large qu'au moins trois tiges (50).

5. Outils à crocheter pour la fabrication de rubans sur un métier à crocheter pour galons, en particulier selon l'une des revendications précédentes, présentant un dispositif d'amenée de fils élastiques et caractérisé par les points suivants :
a) le dispositif présente au moins une partie en forme de peigne (peigne 6) présentant des fentes (74) parallèles entre elles pour les fils élastiques ;
b) le pas de fentes du peigne est le même que le pas des aiguilles à filet enserrées (10) ;
c) un dispositif d'actionnement du peigne est conçu de telle sorte qu'il communique à celui-ci, au rythme de travail du métier à crocheter à galons, un décalage latéral, alternativement vers la gauche et vers la droite, chaque fois d'un pas d'aiguilles.

6. Outils à crocheter selon la revendication 5, caractérisés en ce que le peigne est disposé à une hauteur constante relativement à la barre d'abattage.

7. Outils à crocheter selon l'une des revendications 5 et 6, caractérisés en ce que plusieurs peignes (6) sont disposés en rangée et peuvent être ajustés relativement aux aiguilles à filet enserrées (10, 10').

8. Outils à crocheter selon l'une des revendications 5 à 7, caractérisés en ce que le peigne (6) est conçu sous forme d'élément pratiquement en forme de plaque (70) qui présente à l'un de ses bords longitudinaux un épaississement en forme de bourrelet (72), et en ce que les fentes (74) sont prévues dans l'épaississement et sont dirigées transversalement à celui-ci.

9. Outils à crocheter selon la revendication 8, caractérisés en ce que l'épaississement en forme de bourrelet (72) a une section pratiquement triangulaire de telle sorte que l'épaisseur de l'épaississement augmente en direction du bord longitudinal de l'élément en forme de plaque (70).

10. Outils à crocheter selon l'une des revendications 8 et 9, caractérisés en ce que le fond (75) présente un espacement (a) vis-à-vis d'une surface (76) de l'élément en forme de plaque.
